# EUROPÄISCHE PATENTSCHRIFT

(11) **EP 1 306 636 B1**
(45) Veröffentlichungstag und Bekanntmachung des Hinweises auf die Patenterteilung: **20.12.2006**
(21) Anmeldenummer: 01123693.2
(22) Anmeldetag: 02.10.2001
(51) Int. Cl.: F28C 3/12, F26B 17/10

(54) **Verfahren und Vorrichtung zur gleichmässigen Erhitzung eines Staubkörnergemisches in einer Strömung heisser Gase**
Process and apparatus for uniform heating of a mixture of dust particles in a hot gas flow
Procédé et appareil pour un chauffage uniforme d'un mélange de particules de poussière dans un flux gazeux chaud

(43) Veröffentlichungstag der Anmeldung: 02.05.2003
(73) Patentinhaber: Schoppe, Fritz, Dr.-Ing., 82057 Icking / Isartal (DE)
(72) Erfinder: Schoppe, Fritz, Dr.-Ing., 82057 Icking / Isartal (DE)
(74) Vertreter: Körner, Ekkehard

(56) Entgegenhaltungen:
- BE-A- 479 355
- FR-A- 1 362 788
- FR-A- 1 363 939
- GB-A- 1 271 676
- US-A- 3 884 620
- US-A- 4 380 125

## Beschreibung

Die Erfindung bezieht sich auf die Aufheizung eines Gemisches von feinkörnigem Gut unterschiedlicher Korngröße mit Hilfe einer Heißgasströmung und betrifft insbesondere ein Verfahren und eine Vorrichtung nach dem Oberbegriff des Anspruchs 1 bzw. 7.

Ein Verfahren nach dem Oberbegriff von Anspruch 1 ist aus US-A-4 380 125 bekannt. Diese Druckschrift beschriebt ein Verfahren zur Trocknung und Vorerhitzung von Kokskohle in einem einzigen Flugstromrohr, in dem ein heißer Gasstrom, der die am unteren Ende eingespeiste, gemahlene, feuchte Kohle mitreißt, aufsteigt, und am oberen Ende des Flugstromrohrs die gesamte getrocknete und vorerhitzte Kohle aus dem Gasstrom ausgesondert wird. Im Flugstromrohr wird der Gasstrom in zwei Teilströme aufgeteilt, indem die größere Gasmenge als erster Teilstrom unter Mitnahme der feineren Kornfraktionen aus der ursprünglichen Richtung abgelenkt wird und die kleineren Gasmenge als zweiter Teilstrom unter Mitnahme der gröberen Kornfraktion zunächst in seiner Richtung belassen, dann umgelenkt und mit dem ersten Teilstrom in annähernd entgegengesetzter Richtung zu diesem wieder vereint wird. Diese Verfahrensweise teilt also das Korngrößengemisch, das von dem Gasstrom mitgeführt wird, in nur zwei Fraktionen auf, innerhalb der Fraktionen ist eine unterschiedliche Behandlung der Körner in Abhängigkeit von ihrer individuellen Korngröße nicht möglich.

Feinkörniges Gut, insbesondere solches, das durch Mahlen hergestellt worden ist, hat eine Korngrößenverteilung, die ein breites Spektrum aufweisen kann, das beispielsweise von 1 µm bis 1000 µm reicht. Auch ist Überkorn von 2000 µm bis 3000 µm möglich.

Bei verschiedenen Prozessen, an denen ein Körnergemisch der vorgenannten Art teilnimmt, ist es erforderlich, das Körnergemisch gleichmäßig, d.h. auf gleiche Temperatur aller Körner, zu erhitzen. Die Geschwindigkeit des Temperaturanstieges hängt von der Korngröße ab, was es schwierig macht, die gleiche Temperatur in allen Körnern zu erreichen, wenn eine feste Aufheizzeit gewählt wird und diese nicht ausreichend lang ist, daß auch die großen Körner dieselbe Endtemperatur erreichen, wie die kleinen Körner.

Der Erfindung liegt daher die Aufgabe zugrunde, ein Verfahren und eine Vorrichtung anzugeben, mit denen in kurzer Zeit eine Erwärmung eines Körnergemischs auf gleiche Temperatur erreicht werden kann.

Diese Aufgabe wird bezüglich des Verfahrens durch die im Anspruch 1 und bezüglich der Vorrichtung durch die im Anspruch 7 beschriebenen Merkmale gelöst. Vorteilhafte Ausgestaltungen davon sind Gegenstand der abhängigen Ansprüche.

Gemäß der Erfindung wird das Körnergemisch in eine Strömung heißer Gase eingeführt und erfährt durch den Kontakt mit den heißen Gasen eine Temperaturänderung während des Transports längs des Strömungsweges der heißen Gase, wobei erfindungsgemäß vorgesehen ist, daß der Strömungsweg, den das einzelne Korn zusammen mit den heißen Gasen zurücklegt, bei kleinen Körnern kurz und bei großen Körnern lang ist, so daß für die großen Körner eine längere Aufheizzeit zur Verfügung steht.

Verwendet man als Vorrichtung etwa ein horizontal angeordnetes, von den heißen Gasen durchströmtes Rohr, muß dieses so lang sein, daß auch die großen Körner die gewünschte Endtemperatur erreichen. Für die kleinen Körnern wäre das Rohr dann aber unnötig lang. Günstiger ist es daher, ein senkrecht angeordnetes Rohr zu verwenden, in dem die Heißgasströmung aufwärts geführt ist, ein sogenannter Stromtrockner, so daß die großen Körner in der Heißgasströmung etwas langsamer empor getragen werden, als die kleinen. Aber auch hier findet man am oberen Ende einen Austritt mit Vorrichtungen, etwa Zyklonen, die den Grobanteil der Körner, der noch nicht ganz durchgewärmt ist, abscheiden und zum nochmaligen Durchlauf durch die Vorrichtung an deren unteres Ende zurückführen, was wiederum mit einem entsprechenden apparativen Aufwand verbunden ist.

Die Erfindung vermeidet diese Nachteile in eleganter Weise dadurch, daß das Körnergemisch in eine aufwärts geführte Heißgasströmung von oben so eingeleitet wird, daß die großen Körner in tieferer Höhenlage in die Heißgasströmung gelangen, als die kleineren Körner, so daß den größeren Körnern ein längerer Strömungsweg zugeteilt wird, als den kleinen Körnern. Dadurch durch wird trotz kompakter Größe der dafür benötigten Vorrichtung eine gleichmäßige Erwärmung der Körner aller Größen erreicht.

Das Körnergemisch wird dabei vorzugsweise mit Hilfe einer abwärts gerichteten Trägergasströmung in die aufwärts gerichtete Heißgasströmung eingebracht, wobei diese beiden Gasströmungen sich vorzugsweise in einer Berührungsfläche berühren, deren Länge in Strömungsrichtung der Gase gesehen wenigstens das Vierfache, vorzugsweise das Sechsfache der Dicke der Trägergasströmung, gemessen quer zur Berührungsfläche der beiden Gasströmungen, beträgt.

Körner, die infolge Übergröße nicht in das Heißgas gelangen, werden zweckmäßigerweise abgeschieden, um den Prozeß nicht zu stören.

Vorzugsweise verläuft die Heißgasströmung schraubenlinienförmig von unten nach oben, und das Trägergas wird in der Achse dieser Schraubenlinie abwärts geführt. Es ergeben sich dadurch stabile Strömungsverhältnisse. Dabei kann die schraubenlinienförmige Strömung sich von unten nach oben erweiternd in einem Kegelmantel geführt sein. Dadurch stellen sich Druckverhältnisse längs der Achse der schraubenlinienförmigen Strömung ein, die das Abwärtsströmen der Trägergasströmung begünstigen.

Die Erfindung wird nachfolgend und unter Bezugnahme auf die Zeichnungen näher erläutert. Es zeigt:
Fig. 1 im Längsschnitt ein vereinfachtes Schema eines zur Ausführung der Erfindung modifizierten Stromtrockners, und
Fig. 2 einen Längsschnitt durch eine zweite Ausführungsform einer erfindungsgemäßen Vorrichtung, in der die Heißgasströmung in einer sich von unten nach oben erweiternden Spirale geführt ist.

Die Vorrichtung nach Fig. 1 besteht aus zwei im wesentlichen parallel zueinander angeordneten Strömungskanälen 1 und 2, von denen der linke Kanal 1 eine Breite B1 hat, die kleiner als die Breite B2 des Kanals 2 ist. Die Kanäle 1 und 2 sind auf einer Strecke O zueinander offen, und dicht unterhalb des Endes dieses offenen Bereiches ist der Strömungskanal 1 geschlossen, vorzugsweise durch ein Zellenrad Z.

Zum Betrieb der Vorrichtung wird in den Strömungskanal 2 größerer Breite B2 von unten eine Heißluftströmung H eingeleitet. In den linken Strömungskanal 1 geringerer Breite B1 wird von oben eine Förderluftströmung F eingeleitet, die ein Körnergemisch mit sich führt, bestehend aus kleinen Körner K1, mittelgroßen Körner K2 und Überkorn K3. Diese Strömung aus Trägergas und Körnergemisch wird nachfolgend mit F+K1+K2+K3 bezeichnet. Selbstverständlich, und in der Praxis in der Regel vorkommend, können auch alle Kornzwischengrößen in dem Körnergemisch enthalten sein.

Zwischen den Strömungen F+K1+K2+K3 und H bildet sich nach den Lehren der freien Turbulenz entlang einer gedachten Linie L, die in der Zeichnung gestrichelt angedeutet ist, und von dieser ausgehend nach außen eine Zone der Verwirbelung aus, die von einem Punkt P1 am oberen Ende bis zu einem Punkt P2 am unteren Ende der Linie L reicht, deren Distanz etwa der Länge O der Öffnung zwischen beiden Strömungskanälen 1 und 2 entspricht. Dabei bildet die Linie L mit der Hauptströmungsrichtung einen Winkel von 10° bis 15°, so daß der Abstand der Punkte P1 und P2 etwa das Vier- bis Sechsfache der Breite B1 des Strömungskanals 1 entspricht. Mindestens auf dieser Länge müssen sich die beiden Strömungen F+K1+K2+K3 und H einander berühren.

Die Verwirbelung der beiden Strömungen F+K1+K2+K3 und H ist durch Komponenten quer zur Hauptströmungsrichtung gekennzeichnet. Diese Querkomponenten wirken auf die Körner ein, wobei die kleinen Körner K1 den Querkomponenten am leichtesten folgen. Die mittelgroßen Körner K2 reagieren später auf die Querkomponenten, während das Überkorn K3 wegen seiner größeren Masse nach unten vollständig durchfällt, nicht in die Heißluftströmung gelangt und beispielsweise durch das Zellenrad Z abgezogen werden kann.

Aufgrund dieser Tatsache gelangen die kleinen Körner K1 früher, d.h. weiter oben, in die aufwärts gerichtete Heißluftströmung H, und die mittelgroßen Körner K2 gelangen weiter unten in die aufwärts gerichtete Strömung H. Die mittelgroßen Körner K2 haben also, wenn sie oben angekommen sind, den längeren Strömungsweg zurückgelegt und daher schon aus diesem Grunde eine längere Verweilzeit in der Heißluftströmung H als die kleineren Körner. Hinzu kommt, daß größere Körner K2 in bekannter Weise langsamer in einer Gasströmung nach oben getragen werden, als kleinere Körner K1, woraus sich eine zusätzliche Verlängerung der Verweilzeit für die mittelgroßen Körner K2 in der Heißluftströmung H ergibt.

Das von der Erfindung angestrebte Ziel ist damit erreicht. Allerdings sind die Trennvorgänge, die durch die genannten Strömungsquerkomponenten geschaffen werden, noch durch eine bekannte Unschärfe gekennzeichnet, so daß diese Ausführungsform der Erfindung nur einfachen Anwendungen genügt.

Es sei an dieser Stelle erwähnt, daß eine Heißluftströmung hier nur als Beispiel angegeben ist. Als Heißgas kann auch ein anderes Gas in Frage kommen, beispielsweise ein inertes Gas, wenn eine chemische Reaktion des Körnergemisches mit dem Heißgas vermieden werden soll.

Für höhere Ansprüche an die Trennschärfe wird die aufwärts gerichtete Strömung nach Art eines Zyklons geführt, woraus sich eine abgewandelte und dem vorliegenden. Zweck in besonderer Weise angepaßte Bauform einer an sich bekannten Mischkammer ergibt. Diese ist in Fig. 2 dargestellt.

Gemäß Fig. 2 besteht die Vorrichtung aus einem vertikal stehenden, sich nach oben erweiternden Kegelstumpf 3 mit einem unteren Durchmesser D1, einem oberen Durchmesser D2 und einer axialen Länge E. Am unteren Ende des Kegelstumpfes 3 ist konzentrisch eine logarithmische Spirale S der Breite B1 angebracht. Die Spirale S ist durch ihren Winkel α gegen die Umfangsrichtung vollständig beschrieben. Der angestrebte Trenneffekt hat ein deutliches Optimum bei Winkeln α, die etwa zwischen 5° und etwa 12° liegen, mit Bestwerten zwischen 6° und 9°. Unterhalb und oberhalb dieser Winkelwerte läßt der Trenneffekt rasch nach.

An das obere Ende des Kegelstumpfes 3 schließt sich ein Austragekopf C an, der einen Durchmesser D3 hat, auf den sich der obere Durchmesser D2 des Kegelstumpfes 3 über eine Breite B2 konisch erweitert. Der zylindrische Abschnitt des Austragekopfes C hat eine Breite B3 ist von einer Kuppel überwölbt.

An den Austragekopf C schließt sich außen eine Austrageleitung A an. Zentrisch ist der Austragekopf C von einem Tauchrohr T eines Durchmesser D_{T} durchdrungen, das bis in den Bereich des Übergangs zwischen dem Austragekopf C und den Kegelstumpf 3 beim Durchmesser D2 reicht. Vorzugsweise endet das Tauchrohr T in Höhe des oberen Endes des Kegelstumpfs 3.

An das untere Ende der logarithmischen Spirale S schließt sich zentrisch ein Zellenrad Z an, das einerseits einen Verschluß darstellt, andererseits aber den Abzug von Überkorn erlaubt.

Im Betrieb dieser Vorrichtung wird ein Heißgas H der logarithmischen Spirale S zugeführt, die das Heißgas H in die von dem Kegelstumpf 3 umschlossene Kammer einleitet, wo sich aufgrund des Spiralwinkels α der logarithmischen S eine wandnahe Aufwärtsströmung W ausbildet, der eine in Umfangsrichtung verlaufende Komponente überlagert ist, die in der Zeichnung nicht dargestellt ist und dazu führt, daß die Heißgasströmung sich wie eine von unten nach oben erweiternde Spirale entwickelt.

Von oben wird durch das Tauchrohr T ein Fördergasstrom F eingeleitet, der ein Körnergemisch mit sich führt, das Körner K1, K2 und K3 unterschiedlicher Größe, wie im ersten Beispiel beschrieben enthält. Aus Gründen der Vereinfachung sei hier wieder nur von kleinen Körnern K1, größeren Körnern K2 und Überkorn K3 die Rede.

Die aus dem Tauchrohr T austretende Trägergasströmung F mit den mitgeführten Körnern, wieder insgesamt mit F+K1+K2+K2 bezeichnet, wird in der von dem Kegelstumpf 3 umschlossenen Kammer durch die Umfangskomponente der Heißgasströmung in Rotation versetzt. Dieser Rotation folgen die kleinen Körner K1 schnell, die größeren K2 entsprechend ihrer größeren Masse und Trägheit langsamer, und das Überkorn K3 fast gar nicht. Das Überkorn K3 fällt nach unten durch und kann durch das Zellenrad Z abgezogen werden.

Die kleinen Körner K1 gelangen somit sehr schnell in die wandnahe Strömung W und werden daher schnell dem oberen Kegeldurchmesser D2 zugeführt. Die größeren Körner K2 fallen tiefer nach unten durch und gelangen erst weiter unten in der Kammer in die wandnahe Strömung W. Sie haben gegenüber den Körnern K1 aus zwei Gründen eine längere Verweilzeit in der Kammer: Ihr Weg in der wandnahen, aufwärts gerichteten Strömung W ist länger als der der kleinen Körner K1, und sie werden wegen ihrer größeren Sinkgeschwindigkeit langsamer nach oben getragen, als die kleinen Körner K1.

Wenn die Körner K1 und K2 in den Austragekopf C gelangen, werden sie dort durch die Austrageleitung A aus der Vorrichtung entlassen. Die Gasströmungen H und F und die kleinen und mittleren Körner K1 und K2 haben sich addiert, was in der Zeichnung entsprechend mit F+H+K1+K2 dargestellt ist.

Für die Trennung der kleinen Körner K1 von den größeren Körnern K2, und natürlich für die Trennung aller Kornzwischengrößen, ist der Spiralwinkel α der logarithmischen Spirale S von Wichtigkeit. Er sollte zwischen 5° und 12° liegen, mit Bestwerten zwischen 6° und 9°. Unterhalb und oberhalb dieser Winkelwerte läßt der Trenneffekt in der vom Kegelstumpf 3 umschlossenen Kammer rasch nach.

Bei einer Vorrichtung nach Fig. 2 ist die Einhaltung bestimmter Abmessungen wichtig. Bei Abweichung nach unten oder oben läßt entweder die angestrebte Wirkung nach, oder das Strömungsbild schlägt ganz um und wird völlig unbrauchbar.

Nachstehend werden Abmessungen angegeben, die insbesondere für den genannten Trenneffekt optimal sind. Sie werden dargestellt am Beispiel einer Erwärmung von 2200 kg/h Eisenoxid vom Korngrößenbereich 96% unter 74 µm, mit Überkorn bis ca. 1 mm. Das Eisenoxid (überwiegend Fe₂O₃) hat Umgebungstemperatur und enthält 10% Feuchte. Es soll mit 2546 m³ₙ/h Heißgas (Ofenabgas) von 800°C auf eine Temperatur von 400°C aufgeheizt und zugleich getrocknet werden. Das Heißgas mit dem mitgeführten Eisenoxid wird durch das Tauchrohr T in die Rückströmung R eingeblasen, die sich aufgrund der sich in der Kammer in bekannter Weise ausbildenden Druckverhältnisse einstellt. Von den 2546 m³ₙ/h Heißgas werden vor der logarithmischen Spirale S etwa 127 m³ₙ/h abgezweigt und als 800°C heißes Fördermedium F verwendet.

Nach Vorversuchen ergab sich ein optimaler Trenneffekt bei folgenden Abmessungen:

| | |
|---|---|
| α = | 6,85° |
| B1 = | 225 mm |
| D1 = | 385 mm |
| E = | 1.668 mm |
| D2 = | 770 mm |
| B3 = | 500 mm |
| D3 = | 1.300 mm |
| A = | 250 mm |
| D_{T} = | 200 mm |

Das Tauchrohr T soll näherungsweise bis zum Durchmesser D2 reichen.

Im vorliegenden Falle war der Mengananteil Überkorns K3, der mangels Verweilzeit der Körner K3 nicht hinreichend aufgeheizt werden konnte: $\left(K⁢3\right) : \left(K⁢1+K⁢2+K⁢3\right) = 0 , 02$

Bei den genannten Durchsatzdaten ist der Druckverlust des Heißgases H beim Durchströmen der vom Kegelstumpf umschlossenen Kammer etwa 2200 Pa.

Die zulässigen Variationsbreiten der genannten Abmessungen sind:

### a) Spiralwinkel α

Zwischen 6° und 9° wurde kein Einfluß des Winkels auf den Trenneffekt gefunden. Unter 5° steigt der Druckverlust nutzlos an; über 12° steigt der Bauaufwand der Spirale.

### b) Spiralabmessungen D1 und B1

Bis ca. 10° Abweichung läßt die Effektivität der Durchmischung der Körner K1 und K2 mit dem Heißgas H langsam nach. Der Druckverlust entwickelt sich umgekehrt dem Quadrat der Abmessungen. In den Grenzen von ca. 20% kann eine Vergrößerung von D1 durch Verkleinerung von B1 kompensiert werden, gilt also B1 x D1 = konstant. Bei weiterem Verkleinern von D1 und B1 steigt der Druckverlust quadratisch, aber nutzlos an. Bei weiterem Vergrößern läßt die genannte Mischleistung nach.

### c) Länge E

Bei Verkleinerung auf ca. 1350' mm sinken die Verweilzeit und damit die aufheizbare Korngröße. Unter einer Länge E von 1350 mm wird die Strömung in der Kammer instabil.

### d) Durchmesser D2

Unter ca. 740 mm läßt die genannte Mischleistung nach. Eine Vergrößerung über 770 mm bis ca. 900 mm erhöht nur den Bauaufwand, bringt aber keinen Nutzen. Oberhalb von ca. 1000 mm wird die Strömung instabil.

### e) Kopfabmessungen D3 und B3

Diese Werte sind unkritisch und brauchten daher nicht näher untersucht zu werden. Hier gelten die Regeln der Technik.

Alle Untersuchungsergebnisse setzen eine ungestörte Zuströmung des Heißgases H zur Spirale S voraus.

Da das Strömungsbild in der Kammer nicht von der Reynoldszahl abhängt, gelten hier die einfachen Modellgesetze der Strömungsbilder der freien Turbulenz:
Alle Abmessungen können ähnlich vergrößert oder verkleinert werden, ausgenommen natürlich der Spiralwinkel α. Die Durchsätze gehen dann mit dem Quadrat der Abmessungen. Der Heißgasdurchsatz kann erhöht oder verringert werden. Der Druckverlust geht dann mit dem Quadrat des Durchsatzes. Die Heißgaseintrittstemperatur kann bei gleichem Heißgasdurchsatz variiert werden. Der Druckverlust geht dann mit der absoluten Eintrittstemperatur.

Die Grenzen des Heißgasdurchsatzes bei gegebener Baugröße sind folgende:
Für die untere Grenze gilt, daß der Druckverlust ausreichen muß, um auch die mittleren Körner K2 auszutragen, nicht aber die Körner K3. Näherungsweise gilt für den Mindestdruckverlust: ${Δp}_{min} = 13 \times {γ}_{k} \times {d}_{k} ( mbar ) ,$ wobei γₖ (kg/m³⁾ die Dichte des Korns und d_{K}(m) die Abmessung des Korns ist.

Für die obere Grenze gilt, daß die Verweilzeit und der Wärmeübergang in bekannter Weise für die Aufheizung der mittleren Körner K2 ausreichen müssen.

Für Körner, die schwerer als Wasser sind, kann als Trägermedium auch Wasser oder eine geeignete andere Flüssigkeit verwendet werden. Die vorstehenden Überlegungen gelten auch für Flüssigkeiten als Medium anstelle der vorgenannten Gase.

## Patentansprüche

1. Verfahren zum gleichmäßigen Aufheizen eines Gemisches aus groben und feinen.Körner mit Hilfe einer Heißgasströmung, in der unterschiedlich große Körner unterschiedlich lang verweilen, **dadurch gekennzeichnet, daß** die Körner in Abhängigkeit von ihrer Größe an unterschiedlichen Stellen in die Heißgasströmung einge führt werden derart, daß die Körner mit dem Heißgas einen Strö mungsweg zurücklegen, dessen Länge mit zunehmender Korngröße zunimmt.

2. Verfahren nach Anspruch 1, **dadurch gekennzeichnet, daß** das Körnergemisch mit Hilfe einer abwärts gerichteten Trägergasströmung in eine aufwärts gerichtete Heißgasströmung derart einge bracht wird, daß vor dem Übergang der Körner in die Heißgasströ mung eine Entmischung des Körnergemischs in Abhängigkeit von der Korngröße stattfindet und die kleineren Körner weiter oben in die Heißgasströmung eintreten, als die größeren Körner.

3. Verfahren nach Anspruch 2, **dadurch gekennzeichnet, daß** die abwärts gerichtete Trägergasströmung mit dem darin enthaltenen Körnergemisch und die aufwärts gerichtete Heißgasströmung sich in einer Berührungsfläche berühren, deren Länge in Strömungs richtung der Gase wenigstens das Vierfache, vorzugsweise das Sechsfache der Dicke der Trägergasströmung, gemessen quer zur Berührungsfläche der Gasströmungen, beträgt.

4. Verfahren nach Anspruch 2 oder 3, **dadurch gekennzeichnet, daß** Körner, die infolge Übergröße nicht in das Heißgas gelangen, abgeschieden werden.

5. Verfahren nach einem der Ansprüche 2 bis 4, **dadurch** gekenn zeichnet, daß die Heißgasströmung schraubenlinienförmig verläuft und das Trägergas mit dem Körnergemisch in der Achse dieser Schraubenlinie abwärts strömt.

6. Verfahren nach Anspruch 5, **dadurch gekennzeichnet, daß** die schraubenlinienförmige Heißgasströmung von unten nach oben in einen Kegelmantel geführt wird.

7. Vorrichtung zur Durchführung des Verfahrens nach einem der vorhergehenden Ansprüche, **gekennzeichnet durch** eine Reaktionkammer, die sich von unten nach oben nach Art eines Kegelstumpfs erweitert und am unteren Ende eine Eintrittsleitspirale (S) für das Heißgas (H) und am oberen Ende einen Austragekopf (C) und ein diesen durchdringendes Zuführrohr (T) mit zentrisch angeordneter, axial gerichteter Mündung für die Zuführung des Trägergases (F) und des davon mitgeführten Körnergemischs (K1+K2+K3) aufweist, mit folgenden Parametern bezogen auf einen Heißgasdurchsatz von 2546 mₙ³/h bei einer Temperatur von 800°C und näherungsweise Atmosphärendruck:
| | | |
|---|---|---|
| Spiralwinkel der Eintrittsleitspirale S: | α = | 6°-9° |
| Höhe der Eintrittsleitspirale S: | B1 = | 225 mm |
| Unterer Durchmesser der Reaktionskammer | D1 = | 385 mm |
| Axiale Länge der Reaktionskammer' | E = | 1668 mm |
| Oberer Durchmesser der Reaktionskammer: | D2 = | 770 mm |
| Höhe des Austragekopfes: | B3 = | 500 mm |

8. Vorrichtung nach Anspruch 7, **dadurch gekennzeichnet, daß** der Spiralwinkel α der Eintrittsleitspirale S 6,85° beträgt.

9. Vorrichtung nach Anspruch 7 oder 8, **dadurch gekennzeichnet, daß** zwischen dem oberen Ende der Reaktionskammer und dem Austragekopf (C) ein kegelstumpfförmiges Übergangsstück angeordnet ist, das sich auf einer Länge B2 von etwa 135 mm auf den Durchmesser D3 = 1300 mm des Austragekopfes (C) erweitert.

10. Vorrichtung nach Anspruch 7 oder 9, **dadurch gekennzeichnet, daß** bei einem Heißgasdurchsatz, der gegenüber 2546 m³ₙ/h um einen Faktor verändert ist, die linearen Abmessungen der Vorrichtung gegenüber den in den Ansprüchen 7 bzw. 9 angegebenen Abmessungen mit der Quadratwurzel des genannten Faktors verändert sind.

11. Vorrichtung nach einem der Ansprüche 7 bis 10, **gekennzeichnet durch** eine Verzweigungseinrichtung, mit der ein Teil der Heißgasströmung H vor dem Eintritt in die Eintrittsleitspirale (S) als Trägergasströmung für das Körnergemisch (K1+K2+K3) abgezweigt wird.

12. Vorrichtung nach einem der Ansprüche 7 bis 10, **dadurch gekennzeichnet, daß** im Zentrum der Eintrittleitspirale (S) ein Abzug (Z) für Überkorn (K3) vorgesehen ist.

13. Vorrichtung nach einem der Ansprüche 7 bis 12, **dadurch gekennzeichnet, daß** die Abmessungen D1 und B1 innerhalb von ± 20% gegenüber den in Anspruch 7 angegebenen Maßen verändert sind, wobei das Produkt B1 x D1 konstant ist.

## Claims

1. A method for uniformly heating a mixture composed of coarse and fine grains by means of a hot gas flow within which said grains of different size have different dwelling times, **characterized in that** said grains are introduced into said hot gas flow depending on their size at different locations so that said grains cover a distance together with the hot gas which increases in length if grain size increases.

2. The method of claim 1, **characterized in that** the grain mixture is introduced into an upwardly directed hot gas flow by means of a carrier gas flow directed downwards, so that a segregation of the grain mixture in dependency of the grain size takes place before said grains enter into the hot gas flow, so that the small grains enter into the hot gas flow at a position located higher than that where the larger grains enter into the hot gas flow.

3. The method of claim 2, **characterized in that** the carrier gas flow directed downwards and comprising said grain mixture and the hot gas flow directed upwardly contact one another at an interface the length in which extending in flow direction of the gases is at least four times, preferably six times, the thickness of the carrier gas flow as measured transversely to the interface of the gas flows.

4. The method of claim 2 or 3, **characterized in that** grains are separated which due to oversize do not enter into the hot gas.

5. The method of on of the claims 2 to 4, **characterized in that** the hot gas flow extends in a helical path and the carrier gas along with the grain mixture is flowing downwards in the axis of said helical path.

6. The method of claim 5, **characterized in that** said helical hot gas flow is conducted from below to the top in a conical surface.

7. An apparatus for carrying out the method of one of the preceding claims, **characterized by** a reaction chamber which enlarges from the bottom to the top in the manner of a truncated cone and comprises an inlet guide helix (S) for the hot gas (H) at its bottom end and an outlet head (C) at its top end, and a feed tube (T) penetrating the latter and having a centrally disposed and axially directed outlet for the infeed of the carrier gas (F) and the grain mixture (K1+K2+K3) entrained therewith, said reaction chamber having the following parameters related to a hot gas throughput of 2.546 mₙ³/h at a temperature of 800°C and approximately atmospheric pressure:
| | | |
|---|---|---|
| Helix angle of the inlet guide helix S: | α = | 6°-9° |
| Height of the inlet guide helix S: | B1 = | 225 mm |
| Diameter of the reaction chamber at its bottom | D1 = | 385 mm |
| Axial length of the reaction chamber | E = | 1.668 mm |
| Diameter of the reaction chamber at its top: | D2 = | 770 mm |
| Height of the outlet head: | B3 = | 500 mm |

8. The apparatus of claim 7, **characterized in that** the helix angle α of the inlet guide helix S is 6,85°.

9. The apparatus of claim 7 or 8, **characterized in that** a transition piece is disposed between the upper end of the reaction chamber and the outlet head (C), said transition piece enlarging on a length B2 of about 135 mm to the diameter D3 = 1.300mm of the outlet head (C).

10. The apparatus of claim 7 or 9, **characterized in that** with a hot gas throughput varied with respect to 2.546 mₙ³/h by a factor, the linear dimensions of the apparatus are varied by the square root of said factor with respect to the dimensions given in claims 7 and 9, respectively.

11. The apparatus of one of claims 7 to 10, **characterized by** a branching-off means by which a portion of the hot gas flow (H) is branched-off as a carrier gas flow for the grain mixture (K1+K2+K3) before its entry into the inlet guide helix (S).

12. The apparatus of one of claims 7 to 10, **characterized in that** a drain (Z) is provided in the centre of the inlet guide helix (S) for the discharge of oversized grain (K3).

13. The apparatus of one of the claims 7 to 12, **characterized in that** the dimensions D1 and B1 are varied within +/- 20% with respect to those given in claim 7, keeping the product B1 x D1 constant.

## Revendications

1. Procédé pour le chauffage homogène d'un mélange de grains grossiers et fins au moyen d'un courant de gaz chaud auquel des grains de grosseurs différentes sont exposés pendant des durées différenciées, **caractérisé en ce que** les grains sont, en fonction de leur grosseur, introduits à différents endroits dans le courant de gaz chaud, de manière à parcourir avec le gaz chaud une distance d'entraînement dont la longueur s'accroît à mesure que la grosseur de grain augmente.

2. Procédé selon la revendication 1, **caractérisé en ce que** le mélange de grains est amené dans un courant de gaz chaud s'écoulant vers le haut au moyen d'un courant de gaz porteur s'écoulant vers le bas, de telle manière qu'une séparation du mélange de grains en fonction de la grosseur de grain soit effectuée avant le passage des grains dans le courant de gaz chaud et que les grains plus fins s'élèvent plus haut dans le courant de gaz chaud que les grains plus gros.

3. Procédé selon la revendication 2, **caractérisé en ce que** le courant de gaz porteur s'écoulant vers le bas avec le mélange de grains qu'il contient et le courant de gaz chaud s'écoulant vers le haut entrent en contact sur une surface de contact dont la longueur dans le sens d'écoulement des gaz représente au moins le quadruple, de préférence le sextuple, de l'épaisseur du courant de gaz porteur mesurée transversalement à la surface de contact des courants de gaz.

4. Procédé selon la revendication 2 ou 3, **caractérisé en ce que** les grains qui ne parviennent pas dans le gaz chaud en raison de leur grosseur trop élevée sont séparés.

5. Procédé selon l'une des revendications 2 à 4, **caractérisé en ce que** le courant de gaz chaud s'écoule suivant une ligne hélicoïdale, et **en ce que** le gaz porteur s'écoule avec le mélange de grains vers le bas selon l'axe de cette ligne hélicoïdale.

6. Procédé selon la revendication 5, **caractérisé en ce que** le courant de gaz chaud en ligne hélicoïdale est guidé de bas en haut dans une enveloppe conique.

7. Dispositif pour la mise en oeuvre du procédé selon l'une des revendications précédentes, **caractérisé par** une chambre de réaction qui s'étend du bas vers le haut à la façon d'un cône tronqué et présente à son extrémité inférieure une spirale de conduction d'entrée (S) pour le gaz chaud (H) et à son extrémité supérieure une tête de déversement (C) et un tuyau d'amenée (T) traversant celle-ci selon une ouverture centrale, orientée axialement pour l'amenée du gaz porteur (F) et du mélange de grains (K1+K2+K3) entraîné par celui-ci, avec les paramètres suivants pour un débit de gaz chaud de 2546 mₙ³/h sous une température de 800°C et une pression atmosphérique approximative :
| | | |
|---|---|---|
| Angle d'hélice de la spirale de conduction d'entrée S : | ∝ = | 6 -9° |
| Hauteur de la spirale de conduction d'entrée S : | B1 = | 225 mm |
| Diamètre inférieur de la chambre de réaction : | D1 = | 385 mm |
| Longueur axiale de la chambre de réaction : | E = | 1668 mm |
| Diamètre supérieur de la chambre de réaction : | D2 = | 770 mm |
| Hauteur de la tête de déversement : | B3 = | 500 mm |

8. Dispositif selon la revendication 7, **caractérisé en ce que** l'angle d'hélice α de la spirale de conduction d'entrée S est de 6,85°.

9. Dispositif selon la revendication 7 ou 8, **caractérisé en ce qu'**une pièce de passage tronconique est disposée entre l'extrémité supérieure de la chambre de réaction et la tête de déversement (C), laquelle s'étend sur une longueur B2 de 135 mm environ sur le diamètre D3=1300 mm de la tête de déversement (C).

10. Dispositif selon la revendication 7 ou 9, **caractérisé en ce que**, pour un débit de gaz chaud modifié par un facteur par rapport à un débit de 2546 mₙ³/h, les dimensions linéaires du dispositif sont modifiées de la racine carrée du facteur susmentionné par rapport aux dimensions indiquées dans les revendications 7 à 9.

11. Dispositif selon l'une des revendications 7 à 10, **caractérisé par** un dispositif de ramification à l'aide duquel une partie du courant de gaz chaud H est dérivée comme courant de gaz porteur pour le mélange de grains (K1+K2+K3) avant de pénétrer dans la spirale de conduction d'entrée (S).

12. Dispositif selon l'une des revendications 7 à 10, **caractérisé en ce qu'**une évacuation (Z) pour les grains de grosseur trop élevée (K3) est prévue au centre de la spirale de conduction d'entrée (S).

13. Dispositif selon l'une des revendications 7 à 12, **caractérisé en ce que** les dimensions D1 et B1 sont modifiées dans une plage de ± 20% par rapport aux cotes indiquées dans la revendication 7, le produit de B1 x D1 étant constant.
